# EUROPÄISCHE PATENTSCHRIFT

(11) **EP 2 265 413 B1**
(45) Veröffentlichungstag und Bekanntmachung des Hinweises auf die Patenterteilung: **07.10.2015**
(21) Anmeldenummer: 09723495.9
(22) Anmeldetag: 16.03.2009
(51) Int. Cl.: B25B 21/02, B25B 23/10, B25B 31/00, B25D 17/02

(54) **WERKZEUG MIT EINER VORSCHUBBEWEGUNGS- UND/ODER DREHMOMENT-ÜBERTRAGUNGSEINRICHTUNG**
TOOL HAVING A FEEDING MOTION AND/OR TORQUE TRANSMITTING DEVICE
OUTIL AVEC UN DISPOSITIF DE TRANSMISSION DU MOUVEMENT D'AVANCE ET/OU DU COUPLE

(30) Priorität: 20.03.2008 DE 102008015331
(43) Veröffentlichungstag der Anmeldung: 29.12.2010
(73) Patentinhaber: Dereli, Burhan, 69181 Leimen (DE)
(72) Erfinder: Dereli, Burhan, 69181 Leimen (DE)
(74) Vertreter: Sartorius, Peter
(86) Internationale Anmeldenummer: PCT/EP2009/001903
(87) Internationale Veröffentlichungsnummer: WO 2009/115268

(56) Entgegenhaltungen:
- EP-A- 0 856 382
- DE-U1- 20 119 575
- FR-A- 397 728
- FR-A- 1 122 568
- FR-A- 1 127 236
- FR-A- 2 499 444
- US-A- 3 036 482

## Beschreibung

Die Erfindung betrifft ein Werkzeug gemäss dem Oberbegriff des Patentanspruchs 1.

Es sind bereits allgemein Metallspreizdübel bekannt. Bei diesen Dübeln wird eine Klemmwirkung aktiviert, durch die der Dübel in einem Schlitz stecken bleibt. Die Klemmwirkung wird erzeugt, indem ein Konus in eine Spreizhülse eingetrieben und die Hülse so auseinander gedrückt wird. Metallspreizdübel sind tragfähiger und sicherer als solche aus Kunststoff, da sie wesentlich höhere Spreizkräfte auf die Bohrlochwand übertragen können. Für Befestigungen an Decken sind in Deutschland derzeit nur Spreizdübel aus Metall zugelassen, da bei Kunststoff die Gefahr des "Fließens" (langsames, plastisches Verformen durch Auszugskräfte) besteht.

Die sogenannten Verbundanker sind im Regelfall seitens der Bauaufsicht zugelassen und daher auch für höher belastete Verbindungen geeignet. Handelsüblich sind Zweikomponenten-Reaktionsharze in einer Glasampulle, die durch eine Ankerstange im Bohrloch zerstört und durch definiertes Drehen der Ankerstange vermischt werden. Das Harz füllt den Hohlraum zwischen Bohrloch und Ankerstange, dringt teilweise in die Poren des umgebenden Mauerwerks oder Betons, härtet zeit- und temperaturabhängig aus und verklebt die Ankerstange mit der Bohrlochwand. Solche Anker funktionieren ohne Spreizung bzw. Vorspannung und vermeiden so beim Setzen der Ankerstange eine mögliche Rissbildung im umgebenden Baustoff. Neben dem Glaspatronensystem gibt es auch ein Injektionssystem, bei dem der Mörtel bestehend aus Harz und Härter mit einem Auspressgerät in das Bohrloch injiziert wird.

Die Verwendung der genannten Systeme muss gemäß den Zulassungen der Bauaufsicht erfolgen. Es gibt auch Verbundanker, die in der gerissenen Zugzone eines Betonbauteils verwendet werden dürfen, da sie eine so genannte Spreizreserve besitzen.

Neben den Verbundankern gibt es für Beton auch verschiedene seitens der Bauaufsicht zugelassene Hinterschnittanker. Bei diesen wird ein Formschluss dadurch erreicht, dass durch einen Spezialbohrer das Bohrloch an seinem Grund aufgeweitet wird. Durch eine Keilkonstruktion o. Ä. wird erreicht, dass der Hinterschnittanker dieses aufgeweitete Bohrloch vollständig ausfüllt. Hinterschnittanker werden meist für die Schwermontage verwendet. Sie tragen weitaus höhere Lasten als Spreizdübel, was teilweise mit dem erwähnten Formschluss zusammenhängt, aber auch damit, dass sie die Lasten weiter von der Oberfläche entfernt definiert einleiten. Es gibt auch Hinterschnittanker, die in der gerissenen Zugzone eines Betonbauteils verwendet werden dürfen.

Ferner ist eine Einrichtung zur Vorschub- und/oder Drehmomentübertragung auf Ankerstangen von Dübeln, insbesondere Verbunddübel bekannt (DE 100 28 012), die mit einem Setzwerkzeug, das zur Aufnahme eine am Ende der Ankerstange konisch ausgebildete Außenkontur und eine konische Ausnehmung aufweist. Die konische Ausnehmung und die konische Außenkontur weisen einen Konuswinkel zwischen 6° bis 16° auf. Mit diesem Werkzeug kann kein Befestigungssystem von der konischen Ausnehmung aufgenommen werden, ohne dass die Bedienperson das Befestigungssystem manuell sichern muss.

Aus der DE 196 50 799 C1 ist lediglich eine Nuss zur Aufnahme oder zum Einsetzen in einen Befestigerkopf bekannt. Bei diesem bekannten Schraubvorsatz besteht die Nuss aus zwei Backen, die verdrehfest in eine hülsenartige Halterung eingreifen. Die Backen sind gegenüber der Halterung in axialer Richtung verschiebbar. In ihrer einen Endstellung können die Backen zum Einsetzen eines Befestigerkopfs in radialer Richtung auseinander gedrückt werden. Bei axialer Krafteinwirkung in Pfeilrichtung werden die Backen in die Halterung gedrückt, wodurch die Backen aufgrund der spitzwinklig verlaufenden Auflaufflächen in radialer Richtung zwangsweise gegeneinander gedrückt werden, sodass der eingesetzte Befestigerkopf fest eingespannt wird.

Das Dokument DE 201 19575 U1 zeigt lediglich einen Einschlagvorsatz zum Einschlagen eines Bolzenankers in ein Bohrloch, der mit seinem einen Ende in das Futter eines Bohrhammers, Hammerwerks oder dergleichen einsetzbar ist, der auf den Einschlagvorsatz Schläge ausübt, wobei der Einschlagvorsatz aus einem Schaft 3, an dessen einem Ende die Hülse 6 angeschlossen und in axialer Richtung fixiert ist (vergl. Anspruch 5). Ferner ist gemäß Anspruch 7 zwischen der Hülse 8 und der Mutter ein Ringspalt gebildet, sodass für den Schraubenbolzen kein sicherer Halt gebildet wird und der Schraubenbolzen beim Einsetzen in ein Bohrloch sehr leicht verkannten kann, da keine Führung des Schraubenbolzens und damit auch kein Halt oder eine Umklammerung des Schraubenbolzens in der Hülse stattfinden kann. Außerdem ist der Stößel nicht in der Hülse verschiebbar aufgenommen, sodass deshalb kein Herausschieben des Schraubenbolzens aus der Hülse bei gleichzeitiger seitlicher Sicherung des Schraubenbolzens in der Hülse stattfindet. Ein derartig ausgebildetes Werkzeug ist wegen der zahlreichen Mängel nur sehr schwer und nicht sicher zu handhaben. Da eine Stellfeder nicht vorgesehen und die Hülse axial fixiert ist, kann der Stößel nach Beendigung des Einsetzvorgangs eines Schraubenbolzens in ein Bohrloch nicht in die Hülse zurückgezogen werden, um genügend Platz zur Führung des Schraubenbolzens zu schaffen.

Die Dokumente FR 397.728 und FR 1.127.236 zeigen Handschlag-Bolzengeräte, die von der Bedienperson stets mit einer Hand gehalten werden müssen, um mit der zweiten Hand den Schlagbolzen zu betätigen. Diese Werkzeuge sind für den maschinellen Einsatz nicht geeignet.

Ferner ist eine Gerät (FR 2 499 444) zum Eintreiben von Bolzen oder dergleichen in Materialien, z. B. Mauern bekannt, wobei das Gerät einen Stößel aufweist, auf den die Bedienperson mit einem Hammer oder einem Schlaginstrument einen Stoß ausübt und dabei durch Verschieben im Inneren des Gerätegehäuses den Bolzen in das Material eintreibt. Das Gehäuse stützt dabei auf einem festen Material ab, in den der Bolzen eingetrieben werden soll. Das Gerät besteht ferner aus einem beweglichen Teil, das in Bezug auf das feste Teil verschiebbar ist, wobei eine Rückholfeder im Innern des Gehäuses des Gerätes vorgesehen ist, um das bewegliche Teil und das feste Teil voneinander fortzudrücken. Dabei ist das bewegliche Teil in Richtung auf das Material verschiebbar, in das der Bolzen eingetrieben werden soll, indem die Rückholfeder in dem Maße komprimiert wird wie der Bolzen unter der Wirkung der von der Bedienperson auf den Stößel ausgeübten Schläge eingetrieben wird. Das Gerät weist ein abnehmbares Endstück auf, das im festen Teil des Gehäuses durch einen longitudinalen Spalt gehalten wird.

Dieses Gerät ist ein Hilfsinstrument zum Einbringen von Dübel in einen festen Untergrund oder in Wandteile, wobei das Gerät stets mit zwei Händen bedient werden muss. Zum einen muss es von einer Hand gehalten werden, während mit der zweiten Hand der in die vordere Öffnung des Gerätes lose eingesetzte Dübel gehalten werden muss, bis er in eine Öffnung des Materials eingesetzt oder eingeschlagen worden ist. Eine derartige Montage von Dübeln ist umständlich und zeitaufwändig.

Die mit der vorliegenden Erfindung zu lösende Aufgabe wird darin gesehen, eine höhere Sicherung und Ankopplung des Befestigungssystems oder des Schraubenbolzens mit dem Werkzeug gewährleisten zu können.

Gelöst wird die Aufgabe durch einen Werkzeug mit den Merkmalen des Anspruchs 1. kann eine Bedienperson ohne Fremdhilfe mit dem Werkzeug einen Schraubenbolzen mit aufgesetztem Dübel in eine Bohrung einsetzen oder einschlagen und anschließend den Schraubenbolzen mit demselben Werkzeug einschrauben. Der Stößel oder die Stange wirkt als Schlaginstrument auf die Stirnseite oder auf das obere Ende des Dübels und treibt den Dübel in ein Bohrloch, ohne dass dabei Schlagkräfte auf die Buchse oder das Haltesystem übertragen werden, da beide Teile von einander entkoppelt sind. Ist der Spreizdübel in das Bohrloch getrieben, kann mit dem selben Werkzeug auch eine auf den Dübel geschraubte Mutter festgedreht und zur Befestigung eines Bauteils am Spreizdübel eingesetzt werden. Hierzu wird das Bohr- und/oder Schlagwerkzeug auf "Drehen" umgeschaltet.

Ferner ist es vorteilhaft, dass das Haltesystem des Werkzeugs aus der eine Öffnung aufweisenden Hülse besteht, die ein sich an die Öffnung anschließendes Führungsteil und/oder eine Bohrung aufweist, in der der Stößel gegen die Wirkung einer Stellkraft verstellbar aufgenommen ist. Mit Hilfe des Haltesystems wird auf einfache Weise der Schraubenbolzen oder ein Befestigungsteil im Werkzeug festgeklemmt, sodass die Bedienperson ohne Mühe und mit sehr geringem Zeitaufwand Befestigungssysteme in einer Wand, insbesondere auch in Decken, montieren kann.

Hierzu ist es vorteilhaft, dass in der Öffnung der Hülse des Haltesystems die Klemmteile vorgesehen sind, die den Dübel, Schraubenbolzen, Verbundanker oder Schraubenbolzen mit Dübel in der Öffnung des Haltesystems sichern können, wenn der Dübel, Schraubenbolzen, Verbundanker oder Schraubenbolzen mit Dübel in die Öffnung geschoben ist.

Eine zusätzliche Möglichkeit ist gemäß einer Weiterbildung der Erfindung, dass die Klemmteile aus einem oder mehreren Federelementen bestehen, die den Dübel, Schraubenbolzen, Verbundanker oder Schraubenbolzen mit Dübel oder den auf den Schraubenbolzen geschraubten Schraubenkopf von einer oder mehreren Seiten umklammern können, wenn der aufgeschraubte Schraubenbolzen in eine Öffnung der Hülse eingesetzt ist. Ferner ist es vorteilhaft, dass der Stößel des **Werkzeugs** zur Vorschubbewegung und/oder Drehmoment-Übertragung gegen die Wirkung **der** Feder verstellbar angeordnet ist und schlagartig gegen den Dübel, Schraubenbolzen, Verbundanker oder Schraubenbolzen mit Dübel zur Anlage kommt, wobei der aufgeschraubte Schraubenkopf in der Hülse eingeklemmt und dadurch gehalten wird.

Auch ist es vorteilhaft, dass die Stange **oder** der Stößel an seinem in der Hülse aufgenommenen Ende einen Flansch aufweist, der gegen einen in der Hülse vorgesehen Anschlag zur Anlage gebracht werden kann.

Vorteilhaft ist ferner, dass das Haltesystem aus der Hülse und einer auf der Hülse aufgebrachten Buchse besteht, deren Innendurchmesser geringfügig größer ist als der Außendurchmesser der Hülse, sodass in dem zwischen Hülse und Buchse gebildeten Zwischenraum ein Ende zumindest einer Feder eingeklemmt **oder** gesichert werden kann und dass die Buchse mit der Hülse fest verbunden **oder** als Klemmverbindung auf diese geschrumpft ist.

Ferner ist es vorteilhaft, dass die Hülse an ihrem Außenumfang eine oder mehrere Öffnungen aufweist, durch die sich zumindest das vordere Ende der Feder erstreckten kann, wenn je nach Größe des von der Feder umklammerten Teils des Befestigungselements oder des Schraubenkopfs der vordere Teil der Feder radial nach außen gedrückt wird.

Vorteilhaft ist es auch, dass die federelastischen Klemmteile oder Federn und/oder die den Kopfteil des Befestigungselements formschlüssig umgebende Öffnung an das entsprechende Kopfteil, das in die Öffnung geschoben wird, angepasst sind. Mit Hilfe der Formschlussverbindung erhält man einen sicheren Sitz des Befestigungselements in dem Haltesystem. Das Formschlussteil kann so angeordnet und ausgebildet sein, dass es sich leicht und schnell von der Halterung lösen und durch ein anderes Formschlussteil zur Aufnahme eines anders geformten Befestigungselements auswechseln lässt.

Erfindungsgemäss ist es, dass ein Ende der Halterung Arretierungselemente zum Anschluss an ein Aufnahmefutter eines Bohr- und/oder Schlagwerkzeugs aufweist. Da hierdurch das Werkzeug auch bei der Deckenmontage durch eine einzige Person bedient werden kann, lassen sich die Montagekosten stark reduzieren.

Vorteilhaft ist es auch, dass der Stößel in Axialrichtung gegenüber dem Befestigungselement unabhängig verstellbar ist und schlagartig gegen den Dübel, Schraubenbolzen, oder Verbundanker zur Anlage gebracht werden kann, wobei mit Hilfe des Stößels der Dübel, Schraubenbolzen, Verbundanker oder Schraubenbolzen mit Dübel und/oder ein Schraubenbolzen mit angebrachter Schraubenmutter in eine entsprechende Öffnung gebracht werden kann.

Es ist auch vorteilhaft, dass der Stößel innerhalb einer als Bohrung ausgebildeten Führung des Befestigungselements axial verschiebbar aufgenommen ist.

Weitere Vorteile und Einzelheiten der Erfindung sind in den Patentansprüchen und in der Beschreibung erläutert und in den Figuren dargestellt.
Dabei zeigen:
- Fig. 1: eine Schnittdarstellung eines Werkzeugs zur Vorschubbewegung und/oder Drehmoment-Übertragung eines Befestigungssystems wie Dübel, Schraubenbolzen, Verbundanker oder Schraubenbolzen entlang der Linie A-A gemäß Fig. 2;
- Fig. 2: eine Seitenansicht des Werkzeugs zur Vorschubbewegung und/oder Drehmoment-Übertragung eines Befestigungssystems;
- Fig. 3: eine perspektivische Darstellung eines Werkzeugs zur Vorschubbewegung und/oder Drehmoment-Übertragung eines Befestigungssystems wie Dübel, Schraubenbolzen, Verbundanker, mit Einblick in die Öffnung des Haltesystems;
- Fig. 4: eine perspektivische Darstellung eines Werkzeugs zur Vorschubbewegung und/oder Drehmoment-Übertragung eines Befestigungssystems wie Dübel, Schraubenbolzen, Verbundanker, mit Einblick in die Öffnung des Haltesystems, wobei der vordere Teil der Halterung mit Feder wiedergegeben ist, die an das Haltesystem angeschlossen ist;
- Fig. 5: Vorderansicht des Werkzeugs zur Vorschubbewegung und/oder Drehmoment-Übertragung eines Befestigungssystems;
- Fig. 6: Rückansicht des Werkzeugs zur Vorschubbewegung und/oder Drehmoment-Übertragung eines Befestigungssystems.
- Fig. 7: eine zweite perspektivische Darstellung des Werkzeugs mit Dübel und Mutter.

In Fig. 1 und 7 ist ein Werkzeug 1 zur Vorschubbewegung und/oder Drehmomentübertragung eines Befestigungssystems, wie Dübel, Schraubenbolzen, Verbundanker oder Schraubenbolzen mit Dübel dargestellt.

Das Befestigungssystem ist in der Zeichnung nicht dargestellt. Es kann zum Beispiel ein Schraubenbolzen sein, dessen Schraubenkopf mit einem Sechskant oder Innensechskant ausgestattet ist. Der Schraubenbolzen kann auch ohne Schraubkopf oder Schraubenmutter (Fig. 7) mit dem Werkzeug 1 in eine in der Zeichnung nicht dargestellte Bohrung in einer aufrecht stehenden Wand oder in einer Decke eingesetzt werden, wie nachstehend noch näher erläutert ist.

Ein Befestigungselement 3 des Werkzeugs 1 besteht aus einem Haltesystem 2 mit den Klemmteilen 3 und einer eine Öffnung 6 aufweisenden Hülse 10, in die das Ende des Befestigungssystems oder der Schraubenkopf formschlüssig eingesetzt werden kann. An die Hülse 10 schließt sich ein Führungsteil 5 mit einer Bohrung an, in der eine Halterung, die als Stößel 9 ausgebildet ist, gegen die Wirkung einer Stellkraft, hier einer Feder 7, verstellbar ist.

Wie aus Fig. 4 hervorgeht, können zur Sicherung des Befestigungssystems die Klemmteile 3 vorgesehen sein, die das Befestigungssystem in dem Haltesystem 2 sichern, wenn es in die Öffnung 6 geschoben worden ist.

Das Haltesystem 2 kann ein oder mehrere Befestigungselemente 3 aufweisen, die als Magnete 3.2, federelastische Teile, Klemmteile oder als Teile ausgebildet sein können, die ein Herausfallen des Befestigungssystems aus dem Haltesystem 2 verhindern.

Die Klemmteile 3 bestehen aus einem oder mehreren Federelementen, die das Befestigungssystem von einer oder mehreren Seiten umklammern können, wenn das Befestigungssystem in die Öffnung des Werkzeugs zur Vorschubbewegung und/oder Drehmoment-Übertragung eingesetzt worden ist.

Das Werkzeug 1 oder die Hülse 10 ist auf dem Stößel 9 gegen die Wirkung der Feder 7 verstellbar angeordnet und gehört somit zum Werkzeug 1.

Die Feder 7 ist auf der als Stößel 9 ausgebildeten Halterung konzentrisch angeordnet und legt sich mit ihrem einen Ende gegen einen auf dem Stößel 9 angeordneten Flansch 8 und mit ihrem anderen Ende gegen das sich in Axialrichtung erstreckende Ende der Hülse 10 an, in der der Stößel 9 verschiebbar aufgenommen ist.

Der Stößel 9 weist an seinem Ende, das in der Hülse 10 aufgenommenen ist, einen Flansch 11 auf, der gegen einen in der Hülse 10 vorgesehen Anschlag 12 zur Anlage gebracht werden kann. Der Anschlag 12 wird durch die sich radial erstreckende Ausdrehung in der Hülse 10 gebildet, gegen die die Stirnseite bzw. radiale Andrehung des Flanschs 11 zur Anlage gebracht werden kann, wenn der Stößel 9 nicht betätigt wird, d. h. sich in seiner Ruhelage befindet. Das im Durchmesser größere Ende des Stößels 9 weist ein Führungselement 11.1 auf, das von der Hülse 10 aufgenommen ist. Der Flansch 11 wird also durch die radiale Andrehung gebildet und liegt bei inaktiver Stellung des Stößels 9 gegen den in der Hülse 10 vorgesehenen radialen Anschlag 12 an. Das Führungselement 11.1 ist mit Hilfe des Stößels 9 in einer Bohrung 10.1 der Hülse 10 im Wesentlichen verschiebbar gelagert, da auch ein Teil des Gewichts des Stößels 9 vom Führungssteil 5 und/oder der Bohrung der Hülse 10 aufgenommen und geführt wird.

Das Haltesystem 2 besteht aus der Hülse 10 und einer auf der Hülse 10 aufgebrachten Buchse 4, deren Innendurchmesser geringfügig größer ist als der Außendurchmesser der Hülse 10, sodass in dem zwischen Hülse 10 und Buchse 4 gebildeten Zwischenraum ein Ende 3.1 zumindest einer Feder 3 eingeklemmt bzw. eingeschoben und somit gesichert werden kann. Die Buchse 4 ist mit der Hülse 10 fest verbunden bzw. als Klemmverbindung auf diese geschrumpft. Im Ausführungsbeispiel sind drei Federn 3 angeordnet. Wie aus der Schnittdarstellung gemäß Fig. 1 hervorgeht, ist auf die Hülse 10 die **Buchse** 4 geschoben und dort befestigt. In den zwischen Hülse 10 und der Buchse 4 gebildeten sehr kleinen Zwischenraum sind die Enden der Federn eingeschoben bzw. eingepresst.

Damit das Klemmteil 3 bzw. die Feder je nach Kopfgröße des Schraubenbolzens radial nach außen federn kann, wenn der Kopf des Schraubenbolzens in die Öffnung 6 geschoben wird, weist die Hülse 10 entsprechend der Breite der Federn 3 längliche Öffnungen 13 bzw. Schlitze auf, in denen sich das Ende der Federn hin und her bewegen kann.

Die federelastischen Klemmteile bzw. Federn 3 und/oder die den Kopfteil des Befestigungssystems formschlüssig umgebende Öffnung 6 sind an das entsprechende Kopfteil, das in die Öffnung 6 eingeschoben wird, angepasst.

Das andere Ende des Stößels 9 weist Arretierungselemente 14 zum Anschluss an ein Aufnahmefutter eines Bohr- und/oder Schlagwerkzeugs auf. Auf diese Weise kann das Befestigungselement oder der Schraubenbolzen gemeinsam mit dem Dübel in eine vorgebohrte Wandöffnung eingeschlagen und anschließend der Schraubenbolzen mit dem Bohr- und/oder Schlagwerkzeug eingeschraubt werden. Befindet sich z. B. auf dem Schraubenbolzen ein Schraubenkopf, kann mit Hilfe des Bohr- und/oder Schlagwerkzeugs der Schraubenbolzen in den Dübel geschraubt werden. Ebenso ist es möglich, wenn der Spreizdübel an seinem einen Ende ein Gewindeteil aufweist, auf das eine Schraubenmutter geschraubt ist, dass die auf den Spreizdübel geschraubte Schraubenmutter im Haltesystem 2 aufgenommen und gehalten wird und der Spreizdübel mit Hilfe des als Schlagwerkzeug arbeitenden Stößels 9, insbesondere mit Hilfe seines Führungselements 11.1, das als Schlagwerkzeug wirkt, in ein Bohrloch getrieben wird. Hierdurch wird der Stößel 9 durch seine Axialbewegung gegen die obere Stirnfläche des Spreizdübels geschlagen, ohne dabei die Schraubenmutter zu betätigen. Der Stößel führt in der Hülse 10 gegenüber der Schraubenmutter eine Relativbewegung aus. Hierdurch werden keine axialen Kräfte auf die Schraubenmutter eingeleitet. Ist der Spreizdübel in das Bohrloch getrieben, kann mit dem **selben** Werkzeug auch die Mutter gedreht werden und zur Befestigung eines Bauteils am Spreizdübel eingesetzt werden. Hierzu wird das Bohr- und/oder Schlagwerkzeug auf "Drehen" umgeschaltet.

Das Befestigungselement zur Aufnahme eines Dübels, Schraubenbolzens, Verbundankers oder Schraubenbolzens mit Dübel, ist derart ausgebildet, dass es die auf den Dübel aufgeschraubte Mutter hält oder den Außenumfang des Dübels umklammert und der Stößel von der Bewegung des Befestigungselements entkoppelt ist.

Damit bei einer Deckenmontage der in eine Bohrung einzusetzende Schraubenbolzen mit aufgesetzter Mutter nicht aus der Öffnung 6 des Werkzeugs 1 herausfallen kann, weist das Haltesystem 2 ein oder mehrere, gemäß der Ausführungsform drei, als Federn ausgebildete Klemmteile 3 auf. Das Klemmteil 3 kann gegen die Wirkung einer Stellkraft bzw. einer Druckfeder ein Kugelelement sein, das beim Einschieben des Schraubenkopfs radial nach außen gedrückt wird und sich kraftschlüssig gegen die Außenseite des Schraubenkopfs oder des Teils anlegt, **der** in die Öffnung 6 des Haltesystems 2 eingeschoben worden ist.

### Bezugszeichenliste

- 1: Werkzeug
- 2: Haltesystem
- 3: Befestigungselement (Klemmteil, Feder, Magnet)
- 3.1: Ende des federelastisches Teil es
- 3.2: Magnet
- 4: Buchse
- 5: Führungsteil, Bohrung
- 6: Öffnung
- 7: Feder
- 8: Flansch
- 9: Halterung, Stößel
- 10: Hülse
- 10.1: Bohrung
- 11: Flansch
- 11.1: Führungselement
- 12: Anschlag
- 13: Öffnung
- 14: Arretierungselement
Befestigungssystem = Bolzen

## Patentansprüche

1. Werkzeug (1) mit einem Befestigungselement (3) zur Aufnahme eines Dübels, Schraubenbolzens, Verbundankers oder Schraubenbolzens mit Dübel, der mit Hilfe des Befestigungselements in einer Hülse (10) gesichert ist, dass ein Stößel (9) gegen die Wirkung einer Feder (7) in Axialrichtung gegenüber dem Befestigungselement (3) verstellbar ist und schlagartig gegen den Dübel, Schraubenbolzen oder Verbundanker zur Anlage gebracht werden kann,
wobei das Befestigungselement (3) ein Haltesystem (2) ist, das ein oder mehrere Befestigungsteile aufweist, die als Magnete (3.2), federelastische Teile, Klemmteile oder als Teile ausgebildet sein können, die ein Herausfallen des Dübels, Schraubenbolzens, Verbundankers oder Schraubenbolzens mit Dübel oder des auf dem Schraubenbolzen aufgebrachten Schraubenkopfs oder der Schraubenmutter aus dem Haltesystem (2) verhindern, **dadurch gekennzeichnet, dass** ein Ende des Stößels (9) Arretierungselemente (14) zum Anschluss an ein Aufnahmefutter eines Bohr- und/oder Schlagwerkzeugs aufweist.

2. Werkzeug nach Anspruch 1, **dadurch gekennzeichnet, dass** das Haltesystem (2) des Werkzeugs (1) aus der eine Öffnung (6) aufweisenden Hülse (10) besteht, die ein sich an die Öffnung (6) anschließendes Führungsteil (5) und/oder eine Bohrung (10.1) aufweist, in der der Stößel (9) gegen die Wirkung einer Stell kraft verstellbar aufgenommen ist.

3. Werkzeug nach Anspruch 2, **dadurch gekennzeichnet, dass** in der Öffnung (6) der Hülse (10) des Haltesystems (2) die Klemmteile (3) vorgesehen sind, die den Dübel, Schraubenbolzen, Verbundanker oder Schraubenbolzen mit Dübel in der Öffnung (6) des Haltesystems (2) sichern können, wenn der Dübel, Schraubenbolzen, Verbundanker oder Schraubenbolzen mit Dübel in die Öffnung geschoben ist.

4. Werkzeug nach Anspruch 1, **dadurch gekennzeichnet, dass** die Befestigungsteile (3) als Klemmteile ausgebildet sind, die aus einem oder mehreren Federelementen bestehen, die den Dübel, Schraubenbolzen, Verbundanker oder Schraubenbolzen mit Dübel bzw. den auf den Schraubenbolzen geschraubten Schraubenkopf von einer oder mehreren Seiten umklammern können, wenn der aufgeschraubte Schraubenbolzen in eine Öffnung (6) der Hülse eingesetzt ist.

5. Werkzeug nach einem der vorhergehenden Ansprüche, **dadurch, gekennzeichnet, dass** der Stößel (9) des Werkzeugs zur Vorschubbewegung und/oder Drehmoment-Übertragung gegen die Wirkung der Feder (7) verstellbar angeordnet ist und schlagartig gegen den Dübel, Schraubenbolzen, Verbundanker oder Schraubenbolzen mit Dübel zur Anlage kommt, wobei der aufgeschraubte Schraubenkopf in der Hülse (10) eingeklemmt und dadurch gehalten wird.

6. Werkzeug nach einem der vorhergehenden Ansprüche, **dadurch gekennzeichnet, dass** die Stange bzw. der Stößel (9) an seinem in der Hülse (10) aufgenommenen Ende einen Flansch (11) aufweist, der gegen einen in der Hülse (10) vorgesehen Anschlag (12) zur Anlage gebracht werden kann.

7. Werkzeug nach Anspruch 1, **dadurch gekennzeichnet, dass** das Haltesystem (2) aus der Hülse (10) mit den federelastischen Teilen (3) und einer auf der Hülse (10) angebrachten Buchse (4) besteht, deren Innendurchmesser geringfügig größer ist als der Außendurchmesser der Hülse (10), sodass in dem zwischen Hülse (10) und Buchse (4) gebildeten Zwischenraum ein Ende (3.1) zumindest einer Feder (3) eingeklemmt bzw. gesichert werden kann.

8. Werkzeug nach Anspruch 7, **dadurch gekennzeichnet, dass** die auf der Hülse (10) angebrachte Buchse (4) mit der Hülse (10) fest verbunden bzw. als Klemmverbindung auf diese geschrumpft ist.

9. Werkzeug nach Anspruch 7 und 8, **dadurch gekennzeichnet, dass** die Hülse(10) an ihrem Außenumfang eine oder mehrere Öffnungen (13) aufweist, durch die sich zumindest das vordere Ende der Feder (3) erstreckten kann, wenn je nach Größe des von der Feder (3) umklammerten Teils des Befestigungselements bzw. des Schraubenkopfs der vordere Teil der Feder (3) radial nach außen gedrückt wird.

10. Werkzeug nach Anspruch 7, **dadurch gekennzeichnet, dass** das oder die federelastischen Klemmteile bzw. Federn (3) und/oder die den Kopfteil des Befestigungselements formschlüssig umgebende Öffnung (6) der Hülse (10) an das entsprechende Kopfteil, das in die Öffnung (6) geschoben wird, angepasst sind.

## Claims

1. Tool (1) having a fastening element (3) for receiving a plug, bolt, shear connector or bolt with plug, which is secured in a sleeve (10) with the aid of the fastening element, wherein a plunger (9) is adjustable in the axial direction with respect to the fastening element (3) counter to the action of a spring (7) and can be brought abruptly into abutment against the plug, bolt or shear connector, wherein the fastening element (3) is a holding system (2) which has one or more fastening parts that can be configured as magnets (3.2), resiliently elastic parts, clamping parts or parts which prevent the plug, bolt, shear connector or bolt with plug, or the screw head attached to the bolt, or the nut from falling out of the holding system (2), **characterized in that** one end of the plunger (9) has locking elements (14) for connection to a chuck of a drilling and/or impact tool.

2. Tool according to Claim 1, **characterized in that** the holding system (2) of the tool (1) consists of the sleeve (10) with an opening (6), said sleeve (10) having a guide part (5) adjoining the opening (6) and/or a bore (10.1) in which the plunger (9) is received in an adjustable manner counter to the action of an actuating force.

3. Tool according to Claim 2, **characterized in that** the clamping parts (3), which are able to secure the plug, bolt, shear connector or bolt with plug in the opening (6) of the holding system (2) when the plug, bolt, shear connector or bolt with plug is pushed into the opening, are provided in the opening (6) of the sleeve (10) of the holding system (2).

4. Tool according to Claim 1, **characterized in that** the fastening parts (3) are configured as clamping parts which consist of one or more spring elements that are able to clasp the plug, bolt, shear connector or bolt with plug, or the screw head screwed onto the bolt from one or more sides when the screwed-on bolt is inserted into an opening (6) in the sleeve.

5. Tool according to one of the preceding claims, **characterized in that** the plunger (9) of the tool is arranged in an adjustable manner counter to the action of the spring (7) for the feed movement and/or torque transmission, and comes abruptly into abutment against the plug, bolt, shear connector or bolt with plug, wherein the screwed-on screw head is clamped in the sleeve (10) and held thereby.

6. Tool according to one of the preceding claims, **characterized in that** the rod or the plunger (9) has, at its end that is received in the sleeve (10), a flange (11) which can be brought into abutment against a stop (12) provided in the sleeve (10).

7. Tool according to Claim 1, **characterized in that** the holding system (2) consists of the sleeve (10) with the resiliently elastic parts (3) and of a socket (4) attached to the sleeve (10), the inside diameter of said socket (4) being slightly larger than the outside diameter of the sleeve (10), such that one end (3.1) of at least one spring (3) can be clamped or secured in the intermediate space formed between the sleeve (10) and socket (4).

8. Tool according to Claim 7, **characterized in that** the socket (4) attached to the sleeve (10) is fixedly connected to the sleeve (10) or is shrink-fitted onto the latter as a clamped connection.

9. Tool according to Claims 7 and 8, **characterized in that** the sleeve (10) has, on its outer circumference, one or more openings (13) through which at least the front end of the spring (3) can extend when, depending on the size of the part, clasped by the spring (3), of the fastening element or of the screw head, the front part of the spring (3) is pushed radially outwards.

10. Tool according to Claim 7, **characterized in that** the resiliently elastic clamping part(s) or spring(s) (3) and/or the opening (6), surrounding the head part of the fastening element in a form-fitting manner, of the sleeve (10) is/are adapted to the corresponding head part which is pushed into the opening (6).

## Revendications

1. Outil (1) avec un élément de fixation (3) destiné à recevoir une cheville, un boulon fileté, une clavette ou un boulon fileté avec cheville, qui est calé dans une douille (10) à l'aide de l'élément de fixation, dans lequel un poussoir (9) est déplaçable contre l'action d'un ressort (7) en direction axiale par rapport à l'élément de fixation (3) et peut être appliqué avec percussion contre la cheville, le boulon fileté ou la clavette, dans lequel l'élément de fixation (3) est un système de maintien (2) qui présente une ou plusieurs pièces de fixation, qui peuvent être constituées par des aimants (3.2), des pièces élastiques, des pièces de serrage ou des pièces, qui empêchent une chute de la cheville, du boulon fileté, de la clavette ou du boulon fileté avec cheville ou de la tête de vis placée sur le boulon fileté ou de l'écrou fileté hors du système de maintien (2), **caractérisé en ce qu'**une extrémité du poussoir (9) présente des éléments de blocage (14) pour le raccordement à un mandrin de montage d'un outil de forage et/ou de percussion.

2. Outil selon la revendication 1, **caractérisé en ce que** le système de maintien (2) de l'outil (1) se compose d'une douille (10) présentant une ouverture (6), qui présente une pièce de guidage (5) se raccordant à l'ouverture (6) et/ou un alésage (10.1), dans lequel le poussoir (9) est logé de façon réglable contre l'action d'une force de rappel.

3. Outil selon la revendication 2, **caractérisé en ce que** les pièces de serrage (3), qui peuvent bloquer la cheville, le boulon fileté, la clavette ou le boulon fileté avec cheville dans l'ouverture (6) du système de maintien (2) lorsque la cheville, le boulon fileté, la clavette ou le boulon fileté avec cheville est glissé(e) dans l'ouverture, sont prévues dans l'ouverture (6) de la douille (10) du système de maintien (2).

4. Outil selon la revendication 1, **caractérisé en ce que** les pièces de fixation (3) sont constituées par des pièces de serrage, qui se composent d'un ou de plusieurs éléments de ressort, qui peuvent serrer la cheville, le boulon fileté, la clavette ou le boulon fileté avec cheville ou la tête de vis vissée sur le boulon fileté par un ou plusieurs côtés, lorsque le boulon fileté vissé est introduit dans une ouverture (6) de la douille.

5. Outil selon l'une quelconque des revendications précédentes, **caractérisé en ce que** le poussoir (9) de l'outil est disposé de façon réglable contre l'action du ressort (7) pour le mouvement d'avance et/ou la transmission de couple de rotation et vient s'appliquer avec percussion contre la cheville, le boulon fileté, la clavette ou le boulon fileté avec cheville, dans lequel la tête de vis vissée est serrée dans la douille (10) et est de ce fait maintenue.

6. Outil selon l'une quelconque des revendications précédentes, **caractérisé en ce que** la tige ou le poussoir (9) présente à son extrémité logée dans la douille (10) une bride (11), qui peut être appliquée contre une butée (12) prévue dans la douille (10).

7. Outil selon la revendication 1, **caractérisé en ce que** le système de maintien (2) se compose de la douille (10) avec les pièces élastiques (3) et un manchon (4) monté sur la douille (10), dont le diamètre intérieur est légèrement plus grand que le diamètre extérieur de la douille (10), de telle manière qu'une extrémité (3.1) d'au moins un ressort (3) puisse être pincée ou bloquée dans l'espace intermédiaire formé entre la douille (10) et le manchon (4).

8. Outil selon la revendication 7, **caractérisé en ce que** le manchon (4) monté sur la douille (10) est assemblé solidement à la douille (10) ou est contracté sur celle-ci sous forme d'assemblage par serrage.

9. Outil selon la revendication 7 ou 8, **caractérisé en ce que** la douille (10) présente à son pourtour extérieur une ou plusieurs ouverture(s) (13), à travers lesquelles au moins l'extrémité avant du ressort (3) peut s'étendre lorsque, selon la grandeur de la partie de l'élément de fixation ou de la tête de vis serrée par le ressort (3), la partie avant du ressort (3) est pressée radialement vers l'extérieur.

10. Outil selon la revendication 7, **caractérisé en ce que** la ou les pièce(s) élastique(s) ou les ressorts (3) et/ou l'ouverture (6) de la douille (10) entourant en complémentarité de forme la pièce de tête de l'élément de fixation est/sont adaptée(s) à la pièce de tête correspondante, qui est introduite dans l'ouverture (6).
